# EUROPÄISCHE PATENTSCHRIFT

(11) **EP 2 897 848 B1**
(45) Veröffentlichungstag und Bekanntmachung des Hinweises auf die Patenterteilung: **04.11.2020**
(21) Anmeldenummer: 13766936.2
(22) Anmeldetag: 20.09.2013
(51) Int. Cl.: B61D 33/00, B61D 45/00

(54) **VORRICHTUNG ZUR ARRETIERUNG VON GEGENSTÄNDEN IN SCHIENENFAHRZEUGEN**
DEVICE FOR SECURING OBJECTS IN RAIL VEHICLES
DISPOSITIF PERMETTANT DE BLOQUER DES OBJETS DANS DES VÉHICULES FERROVIAIRES

(30) Priorität: 21.09.2012 DE 102012216953
(43) Veröffentlichungstag der Anmeldung: 29.07.2015
(73) Patentinhaber: Bombardier Transportation GmbH, 10785 Berlin (DE)
(72) Erfinder: MCNEILL, Peter, A-1170 Wien (AT); ORTHNER, Christoph, A-1160 Wien (AT); RESCH, Gerhard, A-1210 Wien (AT)
(74) Vertreter: Patentanwälte Bressel und Partner mbB
(86) Internationale Anmeldenummer: PCT/EP2013/069573
(87) Internationale Veröffentlichungsnummer: WO 2014/044796

(56) Entgegenhaltungen:
- EP-A1- 0 606 852
- DE-U- 7 242 271
- FR-A1- 2 532 611
- US-A- 1 869 054
- US-A1- 2005 013 676
- US-A1- 2005 092 800
- US-A1- 2009 261 136
- US-A1- 2010 213 226

## Beschreibung

Die Erfindung betrifft eine Vorrichtung zur Arretierung von länglichen Gegenständen, nämlich von Surfbrettern, Ski oder Snowboards in Schienenfahrzeugen nach dem Oberbegriff des Anspruchs 1 sowie ein Schienenfahrzeug nach dem Oberbegriff des Anspruchs 9.

Aus dem Stand der Technik sind insbesondere Vorrichtungen zur Befestigung von Surfbrettern an oder auf Kraftfahrzeugen bekannt. Dabei werden die Surfbretter entweder auf dem Fahrzeugdach oder am Fahrzeugheck in spezielle Trägerkonstruktionen eingelegt und gehaltert. Eine derartige Vorrichtung wird beispielsweise in der Druckschrift DE 9016382 U1 offenbart. Der Dachträger umfasst ein Traggerüst aus Bügeln mit Schienen, die die Haltearme tragen. Eine stufenlose und vertikale Arretierung kann mit dieser Vorrichtung nicht erfolgen.

Aus der Druckschrift US 2010/0213226 A1 ist eine Halterung für Wasserfahrzeuge bekannt, die an der Heckseite eines kastenförmigen Freizeitmobiles montiert ist. Die Vorrichtung ist axial zum Wasserfahrzeug über ein ineinander verschiebbares Gestänge verschiebbar und kann auch von der Heckseite des Freizeitmobiles beabstandet werden. Die eigentliche Halterung besteht ebenfalls aus einem geschlossenen verschiebbaren Gestänge. Die Handhabbarkeit der Vorrichtung, die zur Arretierung von unten nach oben bewegt werden muss und entsprechend gesichert werden muss, ist als unhandlich anzusehen.

In der US 1 869 054 A wird eine Bordstruktur für Frachtfahrzeuge beschrieben, die zur Halterung von zu verschiffenden Motorfahrzeugen ausgebildet ist. Die dafür vorgesehene Befestigung ist entlang einer oberen Aufhängung und Schiene und einer unteren Schiene an einer Seitenwand des Frachtfahrzeuges in Längsrichtung verschiebbar.

In der DE 72 42 271 U wird ein Sitz für ein Schienenfahrzeug offenbart, der an einer Stirnseite eine lotrechte muldenförmige Einbuchtung aufweist in welcher ein Haltebügel angeordnet ist.

In der US 2005/092800 A1 wird ein Gestell zur Befestigung von länglichen Objekten an der äußeren Rückseite eines Kraftfahrzeuges beschrieben. Die Fahrzeuge sollen dazu eine Stoßstange und eine Anhängerkupplung aufweisen.

Ähnliche Gestelle für Fahrzeuge mit Anhängerkupplungen werden in der US 2010/0213226 A1 und der US 2009/0261136 A1 offenbart. Diese sollen der rückwandigen Befestigung von Wasserfahrzeugen oder Surfbrettern dienen.

In der US 2005/0013676 A1 wird eine Ladungssicherung beschrieben, die an einer Wand montierbar ist und mit Gurten ausgestattet ist.

In der EP 0 606 852 A1 wird ein Dachgestell, Skiträger für ein Kraftfahrzeug beschrieben, welches mit Dachschienen versehen ist.

Eine vergleichbare Vorrichtung für Surfbretter ist aus der Druckschrift US 2009/0261136 A1 bekannt. Eine vertikale Verstellung der Halterung ist hier allerdings nicht vorgesehen.

In der Druckschrift FR 2 532 611 wird eine Vorrichtung zur Befestigung eines Surfbrettes an oder auf einem Boot beschrieben. Das Surfbrett wird dabei in eine an oder auf dem Boot angeordnete Befestigungsvorrichtung in horizontaler Lage eingelegt bzw. befestigt. Die Vorrichtung umfasst dabei zwei fest voneinander beabstandete C-förmige Halterungen. Die C-förmigen Halterungen sind starr mit dem Boot oder einem Gestänge verbunden und in ihrer Lage zueinander nicht bewegbar. Die Bügel der C-förmigen Halterungen sind aber durch entsprechende Mittel zueinander verstellbar oder verschiebbar.

Die bekannten Vorrichtungen sind in ihrer Art jeweils für spezielle Anwendungszwecke ausgebildet und in der Form nicht für die Ausbildung einer derartigen Vorrichtung zum Einsatz in Schienenfahrzeugen geeignet.

Der Erfindung liegt deshalb die Aufgabe zugrunde, eine Vorrichtung der eingangs genannten Art zu schaffen, die für einen Einsatz in Schienenfahrzeugen geeignet ist und einen sicheren Transport von länglichen Gegenständen unterschiedlicher Länge gewährleistet und darüber hinaus eine einfache Handhabbarkeit gewährleistet.

Erfindungsgemäß wird diese Aufgabe durch die Merkmale des Anspruchs 1 gelöst.

Der Halterabschnitt umfasst dabei zwei voneinander beabstandete parallele Führungsschienen, die feststehend zueinander im Wageninneren des Schienenfahrzeugs angeordnet sind, wobei das Halteelement entlang der Führungsschienen stufenlos verschiebbar ist. Dadurch wird eine hohe Stabilität der Vorrichtung erreicht. Weiter ist vorgesehen, dass das Halteelement mindestens zwei spiegelsymmetrisch angeordnete bügelförmige Haltearme aufweist, die an einem Träger angeordnet sind, wobei der Träger Lager umfasst, die zur Führung des Halteelementes auf den Führungsschienen ausgebildet sind.

Vorteilhaft ist dabei vorgesehen, dass am Halteelement ein Betätigungsgriff angeordnet ist, der der leichteren Handhabung der Vorrichtung dient. Zur unteren Begrenzung der vertikalen Bewegung des Halteelementes ist weiter vorteilhaft vorgesehen, dass mindestens eine der Führungsschienen ein Begrenzungselement umfasst. Um beispielsweise ein Surfbrett zu befestigen, wird das Halteelement auf dem Halterabschnitt nach oben bewegt. Das Brett wird dann in eine am Boden des Fahrzeuges vorgesehene Fixierung (Schale) gestellt und in das Halteelement eingelegt. Das Halteelement wird dann mittels Schwerkraft nach unten bewegt, wobei das Surfbrett von bügelförmigen Armen des Halteelementes seitlich umfasst wird.

Vorteilhaft ermöglicht die Vorrichtung eine stufenlose Verstellung ohne zusätzliche, für eine sichere Arretierung erforderliche Bauteile. Die Arretierung erfolgt dabei in einfacher Weise durch Schwerkraft. Die Vorrichtung zeichnet sich dabei insbesondere durch die leichte Handhabbarkeit aus.

Nach einer weiteren Ausführungsvariante der Erfindung wird der Halterabschnitt durch eine vertikale Stange und einer damit verbundenen horizontalen Rohrkonstruktion gebildet, wobei das Halteelement einen horizontal schwenkbaren Haltebügel umfasst, der an der vorgenannten Stange befestigt ist, wobei vorgesehen ist, dass der Haltebügel über eine Gasdruckfederkonstruktion arretierbar ist.

Zur Befestigung der vorgenannten Gegenstände wird der Haltebügel weggeschwenkt, der Gegenstand wird in eine korrekte Position gebracht und durch den Haltebügel, angetrieben durch die Gasdruckfeder, in der Arretierposition gehalten. Unterstützt durch die Gasdruckfeder werden die an der Vorrichtung angestellten länglichen Gegenstände festgehalten und arretiert.

Nach weiteren Merkmalen der Erfindung weisen Halterabschnitt und Haltebügel sowie Haltearme und/oder Betätigungsgriff der jeweiligen Ausführungsvarianten eine gummierte oder mit Gummielementen überzogene Oberfläche auf. Dadurch werden vorteilhaft Beschädigungen der Oberfläche der zu arretierenden Gegenstände verhindert und außerdem werden die Gegenstände dadurch gegen Verrutschen gesichert bzw. gehalten. Nach einem weiteren Merkmal der Erfindung sind unterhalb des Halterabschnitts Mittel zur bodenseitigen Fixierung der zu arretierenden Gegenstände vorgesehen sind. Vorteilhaft umfassen diese Mittel eine schalen- oder wannenartige Vertiefung im oder auf dem Wagenboden des Schienenfahrzeuges. Dadurch erfolgt vorteilhaft eine zusätzliche Sicherung der zu haltenden Gegenstände.

Weiterhin umfasst die Erfindung ein Schienenfahrzeug, insbesondere für den Nah- und Regionalverkehr, welches für die Arretierung von länglichen Gegenständen, nämlich von Surfbrettern, Ski oder Snowboards eingerichtet ist, welches rechts- und/oder linksseitige des Türbereichs, vorzugsweise hinter der Rückenlehne einer Sitzbank eine Vorrichtung gemäß den Merkmalen zumindest einem der o.g. Ansprüche angeordnet ist. Zu den Merkmalen im Einzelnen wird zur Vermeidung von Wiederholungen auf die obigen Ausführungen verwiesen Ausführungsbeispiele der Erfindung sind in der Zeichnung dargestellt und werden nachfolgend näher beschrieben. Es zeigen:
- Fig. 1: die Anordnung einer ersten Ausführungsvariante der Vorrichtung im Wageninnenraum eines angedeuteten Schienenfahrzeugs,
- Fig. 2: eine Vorderansicht der Vorrichtung, nach Fig. 1
- Fig. 3: eine Draufsicht auf eine Vorrichtung nach Fig. 2, und
- Fig. 4: eine Draufsicht auf ein Halteelement mit Betätigungselement.
- Fig. 5: eine Vorrichtung im Wageninnenraum eines angedeuteten Schienenfahrzeuges, die nicht Teil der Erfindung ist,
- Fig. 6: eine andere Anordnung der Vorrichtung nach Fig. 5.

In Figur 1 ist eine erfindungsgemäße Vorrichtung zur Arretierung von länglichen Gegenständen, insbesondere von Surfbrettern (nicht dargestellt), im Wageninneren eines Schienenfahrzeugs dargestellt. Fahrzeug und Innenraum sind dabei nur angedeutet und nicht vollständig dargestellt. Es ist ein vertikaler Halterabschnitt 1 vorgesehen, der mit dem Wagenkasten 21 des Schienenfahrzeuges 20 über die Befestigungsmittel 1.3 und 1.4 fest verbunden ist. Am Halterabschnitt 1 ist ein Halteelement 2 angeordnet, welches am Halterabschnitt 1 vorzugsweise stufenlos und vertikal verschiebbar ist.

Der Fig. 2 ist zu entnehmen, wie das Halteelement 2 und das Betätigungselement 3 in eine obere Position verschiebbar sind (gestrichelte Darstellung). Der Halterabschnitt 1 umfasst zwei voneinander beabstandete parallele Führungsschienen 1.1, 1.2, die feststehend zueinander angeordnet sind. Das Halteelement 2 besteht aus zwei spiegelsymmetrisch angeordneten bügelförmigen Haltearmen 2.1, 2.2, die im gezeigten Ausführungsbeispiel in doppelter Ausführung 2.1', 2.2' übereinander angeordnet sind und mit einem Trägerteil 2.3 bzw. 2.3' verbunden sind. Im Träger 2.3 bzw. 2.3' sind Lager (2.3.1, 2.3.2) vorgesehen, die zur Führung des Halteelementes 2 auf den Führungsschienen 1.1, 1.2 ausgebildet sind. Zur besseren Handhabung und Verschiebung des Halteelementes 2 ist am Halteelement 2 ein Betätigungsgriff 3 angeordnet.

Die Führungsschiene 1.1 weist ein Begrenzungselement 4 in Form eines Klemmrings zur unteren Begrenzung der vertikalen Bewegung des Halteelementes auf. Unterhalb des Halterabschnitts 1 ist eine Schale 5 als Mittel zur bodenseitigen Fixierung des Surfbrettes vorgesehen. An Stelle einer Schale kann im Boden des Wagens auch eine nut- oder schlitzartige Vertiefung oder Wanne vorgesehen werden. Zur schonenden Lagerung weisen die Haltearme 2.1, 2.2 eine gummierte Oberfläche auf.

In den Fig. 5 und 6 wird eine weitere Vorrichtung, die nicht Teil der Erfindung ist, gezeigt. Der Halterabschnitt 10 wird hier durch eine mit dem Wagenkasten 21 des Schienenfahrzeuges 20 verbundene Stange 10.1 und einer damit verbundenen horizontalen Rohrkonstruktion 10.2 gebildet, die rechts- oder linksseitig im Türbereich des Fahrzeuges angeordnet sein können. Wie in den Zeichnungen dargestellt, ist die Vorrichtung vorzugsweise hinter der Rückenlehne einer Sitzbank angeordnet. Vorzugsweise umfasst das Halteelement 11 einen horizontal schwenkbaren Haltebügel 11.1, der an der Stange 10.1 befestigt ist und über eine Gasdruckfederkonstruktion 11.2 arretierbar ist. Zur Befestigung der vorgenannten Gegenstände wird der Haltebügel 11.1 weggeschwenkt, der Gegenstand wird in eine korrekte Position gebracht und durch den Haltebügel, angetrieben durch die Gasdruckfeder 11.2, in der Arretierposition gehalten. Unterstützt durch die Gasdruckfeder werden die an der Vorrichtung angestellten länglichen Gegenstände festgehalten und arretiert.

Der Halterabschnitt 10 und das Halteelement 11 bzw. Teile davon weisen eine gummierte oder mit Gummielementen überzogene Oberfläche auf, wodurch Beschädigungen der Oberfläche der zu arretierenden Gegenstände verhindert werden. Außerdem werden die Gegenstände dadurch gegen Verrutschen gesichert bzw. gehalten. Unterhalb des Halterabschnitts 10 ist eine Schale 5 als Mittel zur bodenseitigen Fixierung des Surfbrettes vorgesehen. An Stelle einer Schale kann im Boden des Wagens auch eine nut- oder schlitzartige Vertiefung oder Wanne vorgesehen werden.

## Patentansprüche

1. Vorrichtung zur Arretierung von länglichen Gegenständen für ein Schienenfahrzeug, nämlich von Surfbrettern, Ski oder Snowboards, die mit dem Wagenkasten des Schienenfahrzeuges befestigbar ist, wobei ein vertikaler, mit dem Wagenkasten (21) des Schienenfahrzeuges (20) verbindbarer Halterabschnitt (1, 10) vorgesehen ist, an welchem ein Halteelement (2, 11) angeordnet ist, welches mit dem Halterabschnitt (1, 10) in einem Wirkungszusammenhang zur Arretierung der länglichen Gegenstände steht, **dadurch gekennzeichnet, dass** der Halterabschnitt (1) zwei voneinander beabstandete parallele Führungsschienen (1.1, 1.2) aufweist, die feststehend zueinander angeordnet sind und das Halteelement (2) entlang der Führungsschienen (1.1, 1.2) stufenlos verschiebbar ist, wo
bei das Halteelement (2) mindestens zwei spiegelsymmetrisch angeordnete, bügelförmige miteinander verbundene Haltearme (2.1, 2.2) umfasst, die mit einem Träger (2.3) verbunden sind, wo
bei der Träger (2.3) Lager (2.3.1, 2.3.2) umfasst, die zur Führung des Halteelementes (2) auf den Führungsschienen (1.1, 1.2) ausgebildet sind.

2. Vorrichtung nach Anspruch 1, **dadurch gekennzeichnet, dass** am Halteelement (2) ein Betätigungsgriff (3) angeordnet ist.

3. Vorrichtung nach den Ansprüchen 1 und 2, **dadurch gekennzeichnet, dass** mindestens eine der Führungsschienen (1.1, 1.2) ein Begrenzungselement (4) umfasst.

4. Vorrichtung nach einem der o. g. Ansprüche, **dadurch gekennzeichnet, dass** die Haltearme (2.1, 2.2) und/oder der Betätigungsgriff (3) eine gummierte oder mit Gummielementen überzogene Oberfläche aufweisen.

5. Vorrichtung nach Anspruch 1, **dadurch gekennzeichnet, dass** der Halterabschnitt (10) durch eine Stange (10.1) und einer damit verbundenen horizontalen Rohrkonstruktion (10.2) gebildet wird, wobei das Halteelement (11) einen horizontal schwenkbaren Haltebügel (11.1) umfasst, der an der Stange (10.1) befestigt ist, wobei der Haltebügel (11.1) über eine Gasdruckfederkonstruktion (11.2) arretierbar ist.

6. Vorrichtung nach Anspruch 5, **dadurch gekennzeichnet, dass** der Halterabschnitt (10) und/ oder das Halteelement (11) oder zumindest Teile davon eine gummierte oder mit Gummielementen überzogene Oberfläche aufweisen.

7. Vorrichtung nach einem der o. g. Ansprüche, **dadurch gekennzeichnet, dass** unterhalb des Halterabschnitts (1, 10) Mittel (5) zur bodenseitigen Fixierung der zu arretierenden Gegenstände vorgesehen sind.

8. Vorrichtung nach Anspruch 7, **dadurch gekennzeichnet, dass** die Mittel (5) eine schalenartige Vertiefung umfassen, die im oder auf dem Wagenboden des Schienenfahrzeugs anbringbar ist.

9. Schienenfahrzeug, insbesondere für den Nah- und Regionalverkehr, welches für die Arretierung von länglichen Gegenständen, nämlich von Surfbrettern, Ski oder Snowboards eingerichtet ist,
**dadurch gekennzeichnet, dass**
rechts- und/oder linksseitige des Türbereichs, vorzugsweise hinter der Rückenlehne einer Sitzbank, eine Vorrichtung gemäß den Merkmalen zumindest einem der o.g. Ansprüche 1 bis 8 angeordnet ist.

## Claims

1. A device for securing elongate objects for a rail vehicle, more particularly surfboards, skis or snowboards, which device is attachable to the carriage body of the rail vehicle, a vertical retainer portion (1, 10) being provided, which is connectable to the carriage body (21) of the rail vehicle (20) and on which retainer portion there is arranged a retaining element (2, 11), which is interdependent with the retainer portion (1, 10) for securing the elongate objects, **characterised in that**
the retainer portion (1) has two mutually spaced-apart parallel guide rails (1.1, 1.2), which are fixed in relation to one another, and the retaining element (2) is continuously displaceable along the guide rails (1.1, 1.2),
the retaining element (2) comprising at least two interconnected stirrup-shaped retaining arms (2.1, 2.2), which are arranged mirror-symmetrically and are connected to a carrier (2.3),
the carrier (2.3) comprising bearings (2.3.1, 2.3.2), which are designed to guide the retaining element (2) on the guide rails (1.1, 1.2).

2. The device according to claim 1, **characterised in that** an operating handle (3) is arranged on the retaining element (2).

3. The device according to claims 1 and 2, **characterised in that** at least one of the guide rails (1.1, 1.2) comprises a delimiting element (4) .

4. The device according to one of the above-mentioned claims, **characterised in that** the retaining arms (2.1, 2.2) and/or the operating handle (3) have a rubberised surface or a surface coated by rubber elements.

5. The device according to claim 1, **characterised in that** the retainer portion (10) is formed by a bar (10.1) and a horizontal tube structure (10.2) connected thereto, the retaining element (11) comprising a horizontally pivotable retaining clamp (11.1), which is attached to the bar (10.1), the retaining clamp (11.1) being securable via a pneumatic spring structure (11.2).

6. The device according to claim 5, **characterised in that** the retainer portion (10) and/or the retaining element (11) or at least parts thereof have a rubberised surface or a surface coated with rubber elements.

7. The device according to one of the above-mentioned claims, **characterised in that** means (5) for fixing, at their base, the objects to be secured are provided beneath the retainer portion (1, 10).

8. The device according to claim 7, **characterised in that** the means (5) comprise a dish-like indentation which is mountable in or on the carriage floor of the rail vehicle.

9. A rail vehicle, in particular for local and regional transport, which is designed for securing elongate objects, more particularly surfboards, skis or snowboards,
**characterised in that**
a device according to the features of at least one of the above-mentioned claims 1 to 8 is arranged on the right and/or left side of the door region, preferably behind the backrest of a seating bench.

## Revendications

1. Dispositif d'arrêt d'objets allongés pour un véhicule sur rails, à savoir de planches de surf, de skis ou de planches à neige, qui peut être fixé avec la caisse de voiture du véhicule sur rails, dans lequel est prévue une section de maintien (1, 10) verticale pouvant être reliée à la caisse de voiture (21) du véhicule sur rails (20), au niveau de laquelle un élément de maintien (2, 11) est disposé, lequel est fonctionnellement relié à la section de maintien (1, 10) pour arrêter les objets allongés, **caractérisé en ce que**
la section de maintien (1) présente deux rails de guidage (1.1, 1.2) parallèles tenus à distance l'un de l'autre, qui sont disposés de manière immobile l'un par rapport à l'autre, et l'élément de maintien (2) peut être coulissé en continu le long des rails de guidage (1.1, 1.2),
dans lequel l'élément de maintien (2) comprend au moins deux bras de maintien (2.1, 2.2) disposés en symétrie de miroir, reliés l'un à l'autre de manière à présenter une forme d'arceau, qui sont reliés à un support (2.3),
dans lequel le support (2.3) comprend des paliers (2.3.1, 2.3.2), qui sont réalisés pour guider l'élément de maintien (2) sur les rails de guidage (1.1, 1.2).

2. Dispositif selon la revendication 1, **caractérisé en ce qu'**une poignée d'actionnement (3) est disposée au niveau de l'élément de maintien (2).

3. Dispositif selon les revendications 1 et 2, **caractérisé en ce qu'**au moins un des rails de guidage (1.1, 1.2) comprend un élément de délimitation (4).

4. Dispositif selon l'une quelconque des revendications précédentes, **caractérisé en ce que** les bras de maintien (2.1, 2.2) et/ou la poignée d'actionnement (3) présentent une surface caoutchoutée ou recouverte d'éléments en caoutchouc.

5. Dispositif selon la revendication 1, **caractérisé en ce que** la section de maintien (10) est formée par une tige (10.1) et une structure tubulaire (10.2) horizontale reliée à celle-ci, dans lequel l'élément de maintien (11) comprend un arceau de maintien (11.1) pouvant être pivoté de manière horizontale, qui est fixé au niveau de la tige (10.1), dans lequel l'arceau de maintien (11.1) peut être arrêté par l'intermédiaire d'une structure à ressort pneumatique (11.2).

6. Dispositif selon la revendication 5, **caractérisé en ce que** la section de maintien (10) et/ou l'élément de maintien (11) ou au moins des parties de ceux-ci présentent une surface caoutchoutée ou recouverte d'éléments en caoutchouc.

7. Dispositif selon l'une quelconque des revendications précédentes, **caractérisé en ce que** sont prévus sous la section de maintien (1, 10) des moyens (5) pour bloquer côté sol les objets à arrêter.

8. Dispositif selon la revendication 7, **caractérisé en ce que** les moyens (5) comprennent un renfoncement en forme de coque, qui peut être installé dans ou sur le sol de voiture du véhicule sur rails.

9. Véhicule sur rails, en particulier pour le transport local et régional, lequel est mis au point pour l'arrêt d'objets allongés, à savoir de planches de surf, de skis ou de planches à neige,
**caractérisé en ce que**
un dispositif présentant les caractéristiques selon au moins l'une quelconque des revendications 1 à 8 précédentes est disposé à droite et/ou à gauche de la zone de porte, de préférence derrière le dossier d'une banquette.
